# FASCICULE DE BREVET EUROPEEN

(11) **EP 1 778 933 B1**
(45) Date de publication et mention de la délivrance du brevet: **20.05.2009**
(21) Numéro de dépôt: 04767883.4
(22) Date de dépôt: 09.07.2004
(51) Int. Cl.: E04H 4/00

(54) **DISPOSITIF POUR LA REALISATION DE STRUCTURES HORS SOL, OUVERTES OU FERMEES**
VORRICHTUNG ZUM ERZEUGEN VON OFFENEN ODER GESCHLOSSENEN STRUKTUREN ÜBER DER ERDE
DEVICE FOR PRODUCING ABOVEGROUND OPEN OR CLOSED STRUCTURES

(43) Date de publication de la demande: 02.05.2007
(73) Titulaire: Desjoyaux, Pierre-Louis, 42480 LA Fouillouse (FR); Hoan Tuan, Dung, Ba Dinh District, Hanoi (VN); Saccucci, Jean-Paul, 42340 Veauche (FR)
(72) Inventeur: Desjoyaux, Pierre-Louis, 42480 LA Fouillouse (FR); Hoan Tuan, Dung, Ba Dinh District, Hanoi (VN); Saccucci, Jean-Paul, 42340 Veauche (FR)
(74) Mandataire: Thivillier, Patrick
(86) Numéro de dépôt international: PCT/FR2004/050322
(87) Numéro de publication internationale: WO 2006/016015

(56) Documents cités:
- EP-A- 0 742 327
- CA-A1- 2 246 938
- FR-A- 2 376 276
- FR-A- 2 839 334

## Description

L'invention se rattache au secteur technique de la fabrication des panneaux pour l'obtention de structures ouvertes ou fermées.

L'invention trouve une application avantageuse dans la fabrication des bassins de piscines, notamment du type de ceux connus sous le nom de « piscine hors sol » ou « semi-enterré », sans pour cela exclure d'autres constructions, notamment à partir de structure bois, telles que cabanes, chalets, bacs, meubles, .....

Différentes solutions techniques ont été proposées pour réaliser des structures à partir de panneaux en bois. Notamment c'est le cas de piscines hors sol à ossature bois.

Ainsi, une solution avantageuse ressort de l'enseignement de la demande de brevet FR 02.05815, publiée comme FR 2 839 334. Ce document divulgue les caractéristiques du préambule de la revendication 1.

Selon l'enseignement de cette demande de brevet, il est possible d'obtenir des bassins de piscines notamment hors sol, à partir de panneaux en bois modulables d'un seul type, avec la possibilité d'obtenir des formes générales complexes et quelconques, et éventuellement d'en modifier la surface, ou la forme.
Dans ce but, le bassin est obtenu à partir de panneaux en bois dont les extrémités verticales présentent des agencements pour permettre leur accouplement avec capacité d'articulation pour constituer un bassin de forme générale polygonale quelconque. Dans le cas d'une application à une piscine, l'ensemble des panneaux assemblés coopère avec des moyens aptes à assurer l'étanchéité des parois internes du bassin et du fond de ce dernier constitué par un aménagement spécifique du sol.

Ces solutions donnent satisfaction pour la réalisation de bassins de forme polygonale quelconque.

Les solutions techniques proposées à ce jour pour, par exemple, la réalisation de bassins de piscines hors sol à ossature bois, de forme générale circulaire, nécessitent le plus souvent des moyens de mise en oeuvre relativement complexes, susceptibles de nuire à l'esthétique de l'ensemble obtenu, étant donné que ces moyens apparaissent à l'extérieur des panneaux, et sont visibles.

L'invention, comme définie par la revendication 1, s'est fixée pour but de remédier à ces inconvénients, de manière simple, sûre, efficace et rationnelle.

Le problème que se propose de résoudre l'invention est de pouvoir réaliser, d'une manière simple et rapide, des panneaux, notamment mais non limitativement, à ossature bois, et les mettre en forme, à volonté, par cintrage, en fonction de la forme générale de la structure que l'on veut obtenir, cela sans nécessiter de moyens apparents.

On a voulu également améliorer et faciliter l'accouplement des panneaux entre eux notamment pour la réalisation de structures fermées telles que les bassins de piscine hors sol.

Un autre problème que se propose de résoudre l'invention est d'augmenter la rigidité des panneaux, là encore, sans nécessiter l'utilisation de moyens apparents.

Pour résoudre un tel problème, il a été conçu et mis au point un dispositif comme defini dans la revendication 1, pour la réalisation de structures ouvertes ou fermées, comprenant entre autres
- des panneaux plans constitués par un assemblage de lames de bois notamment ;
- les lames présentent des agencements pour l'intégration d'inserts de rigidité, au niveau de leur assemblage ;
- les chants verticaux des panneaux reçoivent des profilés d'accouplements avec des panneaux adjacents, en alignement linéaire et/ou angulaire.

A partir de cette conception de base, différentes solutions techniques peuvent être envisagées, notamment au niveau des inserts de rigidité et au niveau des profilés d'accouplement des panneaux. De même, on observe qu'avantageusement les panneaux sont obtenus par l'assemblage de lames verticales ou horizontales, sans pour cela exclure d'autres formes de réalisation.

Pour résoudre le problème posé d'intégrer les inserts dans l'épaisseur des panneaux, dans une forme de réalisation non-revendiquée, les inserts de rigidité sont constitués par au moins une barre métallique de section méplate engagée verticalement dans des mortaises formées dans l'épaisseur des lames à partir de leurs faces en regard juxtaposées et sur la totalité de leur longueur.

Dans la forme de réalisation selon l'invention, les inserts de rigidité sont constitués par un profilé métallique délimitant deux ailes verticales parallèles entretoisées par une âme centrale d'appui, ledit profilé étant disposé entre les faces en regard juxtaposées des lames, sur la totalité de leur longueur, l'écartement entre les ailes correspondant à l'épaisseur des lames. L'âme centrale peut être creuse pour recevoir intérieurement un élément de renfort.

Selon cette forme de réalisation, les éléments de renfort débordent à chaque extrémité des lames et présentent des formes d'accouplement avec des formes complémentaires que présentent les profilés d'accouplement des panneaux adjacents.
Les profilés d'accouplement délimitent deux zones d'extrémité présentant chacune les formes complémentaires d'accouplement coopérant avec les extrémités débordantes des éléments de renfort, lesdites zones d'extrémité étant séparées par une zone commune.
Soit la zone commune est profilée de sorte que les deux zones d'extrémités sont disposées en alignement, en délimitant deux ailes de recouvrement parallèles correspondant à un accouplement en alignement des panneaux.
Soit la zone commune est profilée de sorte que les deux zones d'extrémités sont disposées angulairement en délimitant deux ailes de recouvrement angulaire, correspondant à un accouplement angulaire des panneaux.

Selon une autre forme de réalisation concernant l'assemblage en juxtaposition des panneaux, les profilés d'accouplement présentent deux ailes de recouvrement parallèles aptes à enserrer la section des panneaux, lesdits profilés présentant des formes d'accouplement aptes à coopérer avec des formes complémentaires d'un élément intermédiaire de liaison.
L'élément intermédiaire de liaison est profilé pour permettre un accouplement en alignement ou angulairement des panneaux adjacents.

Selon une autre caractéristique, après assemblage, les panneaux sont ceinturés à leur partie supérieure par un profilé métallique chevauchant la section desdits panneaux.

Pour résoudre le problème posé d'obtenir une structure de forme courbe, les panneaux sont plans et aptes à être déformés, lesdits panneaux étant équipés d'éléments de rigidité déformables, pour être maintenus dans la position de cintrage souhaitée résultant de la déformation desdits éléments.
Selon une forme de réalisation avantageuse, l'ensemble comprend deux panneaux juxtaposés, les éléments de rigidité déformables étant fixés entre les panneaux, d'une manière parallèle et horizontale. Dans ce cas, chaque panneau est constitué par un assemblage vertical de lames de bois dont les bords verticaux présentent deux à deux des profils complémentaires d'accouplement aptes à permettre une articulation. Les panneaux sont d'épaisseur égale ou non.

A noter que l'un seulement des panneaux peut être constitué par un assemblage vertical de lames de bois dont les bords verticaux présentent deux à deux des profils complémentaires d'accouplement aptes à permettre une articulation, l'autre panneau étant réalisé dans un matériau semi-rigide pour être déformé.

Dans ce cas, le panneau peut être réalisé à partir de lames de bois assemblées verticalement, mais, de préférence, horizontalement.
Compte tenu du problème posé à résoudre, notamment de pouvoir cintrer le panneau, les éléments de rigidité déformables se présentent sous forme de bandes ou de barres s'étendant sur la totalité de la longueur du panneau, les extrémités desdits éléments étant débordantes et profilées en forme de charnières ou de boucles pour permettre l'accouplement, d'une manière articulée, de plusieurs panneaux adjacents, en combinaison avec une tige.

Selon une application avantageuse de l'invention, l'accouplement des différents panneaux constitue une structure fermée apte à faire office de bassin notamment pour une piscine ; les bords rectilignes supérieurs desdits panneaux coopèrent avec des éléments faisant office de margelle et éventuellement d'accrochage d'une toile étanche. Les éléments de rigidité déformables sont cintrés pour former, après assemblage des panneaux, un bassin de forme générale circulaire.

L'invention est exposée ci-après plus en détail à l'aide des figures des dessins annexés dans lesquels :
- la figure 1 est une vue en perspective de la réalisation d'un ensemble constitué de deux panneaux entre lesquels sont montés des éléments de rigidité déformables, l'ensemble étant représenté après cintrage desdits éléments ;
- la figure 2 est une vue partielle en perspective, avant montage, d'une forme de réalisation de l'ensemble, avant cintrage des panneaux ;
- la figure 3 est une vue en coupe transversale de l'ensemble composé de deux panneaux juxtaposés entre lesquels sont montés les éléments de rigidité ;
- la figure 4 est une vue en coupe transversale d'un ensemble, composé d'un seul panneau qui présente des agencements pour permettre l'intégration, dans son épaisseur, des éléments de rigidité déformables ;
- la figure 5 est une vue en plan, à caractère schématique, d'un exemple de structure obtenue selon les caractéristiques de l'invention, pour la réalisation notamment d'un bassin de piscine de forme circulaire ;
- la figure 6 est une vue en plan à caractère schématique d'une autre forme de réalisation de bassins dont l'intérieur est circulaire et l'extérieur polygonal ;
- la figure 7 est, à une échelle plus importante, une vue en coupe transversale considérée selon la ligne 7-7 de la figure 6 ;
- la figure 8 est une vue en perspective d'une autre forme de réalisation selon laquelle les panneaux sont réalisés à partir de lames de bois disposées horizontalement et armées intérieurement avec des barres métalliques ;
- les figures 9 et 10 sont des vues partielles montrant deux exemples de réalisation pour armer les lames de bois selon le mode d'exécution de la figure 8 ;
- la figure 11 est une vue en perspective, avant assemblage, des éléments constitutifs des panneaux et des profilés d'accouplement selon une forme de réalisation non-revendiquée ;
- la figure 12 est une vue correspondant à la figure 11 après assemblage des différents éléments ;
- la figure 13 est une vue en coupe transversale considérée selon la ligne 13-13 de la figure 12 ;
- la figure 14 est une vue en perspective avant assemblage des éléments constitutifs des panneaux et des profilés d'accouplement selon la forme de réalisation revendiquée;
- la figure 15 est une vue en coupe transversale du panneau selon la forme de réalisation illustrée à la figure 14 ;
- la figure 16 est une vue en perspective d'une forme de réalisation des inserts et des profilés d'accouplement des panneaux, lesquels profilés sont représentés partiellement avant accouplement avec les formes complémentaires des inserts ;
- la figure 17 est une vue partielle montrant l'accouplement des panneaux, selon la forme de réalisation illustrée à la figure 16 et dans le cas d'un accouplement en alignement des panneaux ;
- la figure 18 est une vue semblable à la figure 17 dans le cas d'un accouplement angulaire des panneaux ;
- la figure 19 est une vue de dessus d'un élément intermédiaire de liaison dans le cas d'un accouplement en alignement des panneaux ;
- la figure 20 montre l'accouplement de l'élément intermédiaire avec un profilé d'extrémité ;
- la figure 21 est une vue de dessus d'un élément intermédiaire de liaison pour un accouplement angulaire des panneaux ;
- la figure 22 montre l'accouplement de l'élément intermédiaire de liaison avec un profilé d'extrémité ;
- les figures 23, 24 et 25 sont des vues en perspectives nullement limitatives de différentes structures fermées pour la réalisation de bassins de piscines hors sol.

Dans la forme de réalisation illustrée notamment aux figures 1, 2, 3 et 4, le but recherché est de réaliser un ensemble pour la conception de structures diverses, ouvertes ou fermées, au moyen d'au moins un panneau plan (P) apte à être déformé en combinaison avec des éléments de rigidité déformables (2). Les éléments de rigidité (2) sont sélectionnés pour être déformables par élasticité et présenter une certaine rémanence. Par exemple, ces éléments de rigidité peuvent être constitués par des feuillards métalliques de faible épaisseur.

Par ailleurs, selon une autre caractéristique, les différents éléments de rigidité (2) sont destinés à être intégrés dans l'épaisseur de l'ensemble. Dans ce but, différentes formes de réalisation peuvent être envisagées.

Par exemple, selon une forme de réalisation préférée, l'ensemble comprend deux panneaux juxtaposés (1) et (3), de préférence de même longueur et de même largeur. Les éléments de rigidité (2) sont fixés par tout moyen connu et approprié entre les panneaux (1) et (3). Les panneaux (1) et (3) sont de même épaisseur ou d'épaisseur différente. De même, les panneaux (1) et (3) peuvent être identiques dans leur conception ou de nature différente.

Par exemple, chacun des panneaux (1) et (3) est constitué par un accouplement vertical de lames de bois (4). Pour permettre un centrage de l'ensemble, les bords verticaux des lames présentent, deux à deux, des profils complémentaires d'accouplement aptes à permettre une articulation. A noter que l'un des panneaux (1) seulement peut être constitué par un assemblage vertical de lames de bois, comme indiqué précédemment. Dans ce cas, l'autre panneau (3) est réalisé sous forme d'une plaque semi-rigide pour être déformée.

L'assemblage des panneaux (1) et (3) entre eux, en combinaison avec les éléments de rigidité déformables (2), s'effectue par tout moyen connu et approprié.

Dans une autre forme de réalisation, dans le cas où l'ensemble est constitué d'un panneau plan unique (5), ce dernier présente des agencements pour permettre l'intégration, dans son épaisseur, des éléments de rigidité déformables (2).

Quelle que soit la forme de réalisation de l'ensemble, les éléments de rigidité déformables (2) se présentent sous forme de bandes ou de barres s'étendant sur la totalité de la longueur du ou des panneaux. D'une manière préférée, les éléments (2) sont répartis à intervalles réguliers sur la totalité de la hauteur du ou des panneaux considérés. Les éléments (2) sont disposés parallèlement entre eux et d'une manière horizontale.

Selon une autre caractéristique, les extrémités des éléments (2) débordent des bords verticaux du ou des panneaux, et sont profilés en forme de charnières ou de boucles (2a), pour permettre l'accouplement, de manière articulée, de plusieurs panneaux adjacents en combinaison notamment avec une tige (6). Ces dispositions permettent donc un accouplement articulé de plusieurs panneaux pour réaliser notamment une structure fermée.

L'accouplement des différents panneaux constitue une structure fermée apte à faire office de bassin, notamment pour une piscine. Les bords rectilignes supérieurs des panneaux peuvent être équipés d'éléments rapportés (7) aptes à faire office de margelle et éventuellement d'accrochage, d'une manière étanche, d'une toile connue sous le nom de liner, dans le cas d'une application à une piscine.

Comme le montre la figure 5, les éléments de rigidité déformables (2) peuvent être cintrés pour former, après assemblage du ou des panneaux, un bassin de forme générale circulaire.

Selon une forme de réalisation en variante, dans le cas où l'ensemble est réalisé par juxtaposition de deux panneaux, celui destiné à être situé à l'extérieur de la structure, en faisant office de bardage, peut être rigide, ou à tout le moins, ne pas être soumis à l'action de déformation des éléments de rigidité (2). Dans ce cas, on peut obtenir une structure fermée, par exemple de forme intérieure circulaire, l'extérieur présentant un aspect polygonal (figure 6).
Les panneaux peuvent être juxtaposés d'une manière jointive ou non avec interposition d'éléments entretoisés et faisant office de margelle.

Dans la forme de réalisation illustrée figures 8, 9 et 10, les panneaux sont réalisés par assemblage de lames de bois (8) disposées dans un plan horizontal. Chaque lame présente au moins un élément de renfort métallique (9), sous forme par exemple d'une barre métallique. Par exemple, la barre métallique de chaque lame est logée dans une mortaise verticale (8a) (figure 9) ou horizontale (8b) (figure 10), en étant maintenue par un mortier de résine de synthèse (10). Dans cette forme de réalisation, les panneaux sont rigides et permettent d'obtenir, par exemple, une structure fermée de forme polygonale. Comme indiqué précédemment, les extrémités des barres peuvent présenter une boucle pour l'engagement d'une tige d'articulation.

Dans la forme de réalisation illustrée aux figures 11, 12, 13, 14, 15, 16, 17 et 18, les panneaux plans (P) sont constitués par un assemblage de lames de bois notamment, ou autres éléments, et présentent des agencements pour l'intégration d'inserts de rigidité au niveau de leur assemblage.

Aux figures 11, 12, 13, les inserts de rigidité sont constitués par au moins une barre métallique (11) de section méplate. Cette barre (11) est engagée verticalement dans des mortaises (12a) et (12b) formées dans l'épaisseur des lames (12) à partir de leurs faces en regard (12c) juxtaposées et sur la totalité de leur longueur. A noter que les extrémités des barres (11) peuvent présenter des trous (11a) pour l'engagement d'organes d'assemblage (13) traversant l'épaisseur des lames (12) et éventuellement de profilés d'accouplement (14) destinés à être disposés au niveau des chants verticaux des panneaux, comme il sera indiqué dans la suite de la description.

Aux figures 14, 15 et 16 notamment, les inserts de rigidité sont constitués par un profilé métallique (15) délimitant deux ailes verticales parallèles (15a) et (15b) entretoisés par une âme centrale d'appui (15c). Le profilé (15) est disposé entre les faces en regard (12c) des lames (12) sur la totalité de leur longueur. L'écartement entre les ailes (15a) et (15b) correspond à l'épaisseur des lames (12). L'âme centrale d'appui (15c) peut avantageusement être creuse pour recevoir un élément de renfort (16) sous forme par exemple d'une barre métallique horizontale. Comme indiqué précédemment, les inserts (15) peuvent être fixés en combinaison avec les profilés d'accouplement (14) au moyen des organes (13).

Sous une forme de réalisation illustrée aux figures 16, 17 et 18, les éléments de renfort (16) débordent à chaque extrémité des lames (12) et présentent au niveau de cette partie débordante, des formes d'accouplement (16a) coopérant avec des formes complémentaires (17a) que présente un autre type de profilés d'accouplement (17). Ces profilés d'accouplement (17) délimitent deux zones d'extrémité (17b) et (17c) présentant chacune les formes complémentaires d'accouplement (17a). Les zones d'extrémité (17b), (17c) sont séparées par une zone commune (17d).

A partir de cette conception de base du profilé d'accouplement (17), plusieurs formes de réalisation sont prévues pour un accouplement selon un alignement linéaire des panneaux ou pour un accouplement angulaire des panneaux.

Aux figures 16 et 17, la zone commune (17c) est profilée de sorte que les deux zones d'extrémité (17b) et (17c) sont disposées en alignement en délimitant deux ailes de recouvrement parallèles (17e) dont l'écartement correspond à l'épaisseur des panneaux.

A la figure 18, la zone commune (17d) est profilée de sorte que les deux zones d'extrémité (17b) et (17c) sont disposées angulairement en délimitant deux ailes de recouvrement angulaire (17f) dont l'écartement, comme précédemment, correspond à l'épaisseur des panneaux.

Selon une autre forme de réalisation (figures 11 et 14), les profilés d'accouplement (14) présentent deux ailes de recouvrement parallèles (14a) apte à enserrer la section des panneaux. Les profilés (14) présentent des formes d'accouplement (14b) aptes à coopérer avec des formes complémentaires (18a) d'un élément intermédiaire de liaison (18). Les formes d'accouplement (14b) (18a) sont déterminées pour permettre un accouplement en alignement ou d'une manière angulaire.

Aux figures 19 et 20, l'élément intermédiaire de liaison (18) est profilé pour permettre un accouplement en alignement des panneaux.

Aux figures 21 et 22, l'élément intermédiaire de liaison (18) est profilé pour permettre un accouplement angulaire des panneaux.

Comme déjà indiqué, après assemblage, les panneaux sont ceinturés, à leur partie supérieure, par un profilé métallique (19) chevauchant la section desdits panneaux.

Les avantages ressortent bien de la description, en particulier on souligne et on rappelle :
- la possibilité notamment d'obtenir une structure de forme générale circulaire ou courbe, à partir notamment de panneaux en bois, sans nécessiter l'utilisation d'éléments apparents susceptibles de nuire à l'esthétique de l'ensemble ;
- la simplicité de mise en oeuvre et la facilité de mise en forme du panneau ;
- la rapidité et la simplicité de montage ;
- la possibilité d'obtenir des formes modulables évolutives ;
- le principe de bardage de forme polygonale permet, à partir d'une forme ronde, d'obtenir un aspect extérieur polygonal ;
- le gain d'espace pour le transport et le stockage ;
- la possibilité d'obtenir des panneaux rigides présentant une armature interne de renforcement ;
- la suppression de renforts extérieurs ;
- la possibilité d'obtenir des structures ouvertes ou fermées pour la réalisation de produits divers, tels que : réservoirs, piscines, bacs à fleurs, poubelles, bacs à sable, ...

## Revendications

1. Dispositif pour la réalisation de structures hors sol, ouvertes ou fermées, comprenant :
- des panneaux plans (P) constitués par un assemblage de lames de bois (12) ;
- les chants verticaux des panneaux (P) reçoivent des profilés d'accouplements (14), (17) avec des panneaux adjacents, en alignement linéaire et/ou angulaire.
**caractérisé en ce que** les lames (12) présentent des inserts de rigidité constitués par un profilé métallique (15) délimitant deux ailes verticales parallèles (15a), (15b) entretoisées par une âme centrale d'appui (15c), ledit profilé étant disposé entre les faces en regard juxtaposées des lames (12), sur la totalité de leur longueur, l'écartement entre les ailes (15a) et (15b) correspondant à l'épaisseur des lames.

2. Dispositif selon la revendication 1, **caractérisé en ce que** l'âme centrale (15c) est creuse et apte à recevoir intérieurement un élément de renfort (16).

3. Dispositif selon la selon la revendication 2, **caractérisé en ce que** les éléments de renfort (16) débordent à chaque extrémité des lames et présentent des formes d'accouplement (16a) coopérant avec des formes complémentaires (17a) que présentent les profilés d'accouplement (17) des panneaux adjacents.

4. Dispositif selon la revendication 3, **caractérisé en ce que** les profilés d'accouplement (17) délimitent deux zones d'extrémité (17b) et (17c) présentant chacune les formes complémentaires d'accouplement (17a) coopérant avec les extrémités débordantes des éléments de renfort, lesdites zones d'extrémité tant séparées par une zone commune (17d).

5. Dispositif selon la revendication 4, **caractérisé en ce que** la zone commune (17d) est profilée de sorte que les deux zones d'extrémités (17b) et (17c) sont disposées en alignement, en délimitant deux ailes de recouvrement parallèles correspondant à un accouplement en alignement des panneaux.

6. Dispositif selon la revendications 4, **caractérisé en ce que** la zone commune (17d) est profilée de sorte que les deux zones d'extrémités (17b) et (17c) sont disposées angulairement en délimitant deux ailes de recouvrement angulaire, correspondant à un accouplement angulaire des panneaux.

7. Dispositif selon la revendication 1, **caractérisé en ce que** les profilés d'accouplement (14) présentent deux ailes de recouvrement parallèles (14a) aptes à enserrer la section des panneaux, lesdits profilés présentant des formes d'accouplement (14b) aptes à coopérer avec des formes complémentaires (18a) d'un élément intermédiaire de liaison (18).

8. Dispositif selon la revendication 7, **caractérisé en ce que** l'élément intermédiaire de liaison (18) est profilé pour permettre un accouplement en alignement ou angulaire des panneaux adjacents.

9. Dispositif selon l'une quelconque des revendications 1 à 8,
**caractérisé en ce que**, après assemblage, les panneaux sont ceinturés à leur partie supérieure par un profilé métallique chevauchant la section desdits panneaux.

10. Dispositif selon la revendication 1, **caractérisé en ce que** les panneaux sont plans et aptes à être déformés, lesdits panneaux étant équipés d'éléments de rigidité déformables (2), pour être maintenus dans la position de cintrage souhaitée résultant de la déformation desdits éléments (2).

11. Dispositif selon la revendication 10, **caractérisé en ce qu'**il comprend deux panneaux juxtaposés (1) et (3), les éléments de rigidité déformables (2) étant fixés entre les panneaux, d'une manière parallèle et horizontale.

12. Dispositif selon la revendication 10, **caractérisé en ce que** chaque panneau (1) et (3) est constitué par un assemblage vertical de lames de bois dont les bords verticaux présentent deux à deux des profils complémentaires d'accouplement aptes à permettre une articulation.

13. Dispositif selon la revendication 10, **caractérisé en ce que** l'un des panneaux (1) est constitué par un assemblage vertical de lames de bois dont les bords verticaux présentent deux à deux des profils complémentaires d'accouplement aptes à permettre une articulation, l'autre panneau (3) étant réalisé dans un matériau semi-rigide pour être déformé.

14. Dispositif selon la revendication 10, **caractérisé en ce que** les éléments de rigidité déformables (2) se présentent sous forme de bandes ou de barres s'étendant sur la totalité de la longueur du panneau (1), (3), (5), les extrémités desdits éléments étant débordantes et profilées en forme de charnières ou de boucles (2a) pour permettre l'accouplement, d'une manière articulée, de plusieurs panneaux adjacents en combinaison avec une tige.

15. Dispositif selon l'une quelconque des revendications 1 à 14,
**caractérisé en ce que** l'accouplement des différents panneaux constituent une structure fermée apte à faire office de bassin notamment pour une piscine, les bords rectilignes supérieurs desdits panneaux coopérant avec des éléments (7) faisant office de margelle et éventuellement d'accrochage d'une toile étanche.

## Claims

1. Device for producing aboveground open or closed structures comprising:
- flat panels (P) formed by an assembly of wooden plates (12);
- the vertical edges of panels (P) receive profiles (14), (17) for connecting to adjacent panels in a linear and/or angular alignment manner.
**characterised in that** plates (12) are fitted with rigidity inserts consisting of a metal profile (15) forming two parallel vertical flanges (15a), (15b) braced apart by a central support web (15c), said profile being located between the opposite-facing juxtaposed faces of plates (12) over their entire length, the spacing between flanges (15a) and (15b) matching the thickness of the plates.

2. Device as claimed in claim 1, **characterised in that** central web (15c) is hollow and capable of internally accommodating a reinforcing element (16).

3. Device as claimed in claim 2, **characterised in that** reinforcing elements (16) protrude at each end of the plates and have connecting shapes (16a) that cooperate with matching shapes (17a) of connection profiles (17) of adjacent panels.

4. Device as claimed in claim 3, **characterised in that** connection profiles (17) delimit two end areas (17b) and (17c) that each have matching connecting shapes (17a) that cooperate with the protruding ends of the reinforcing elements, said end areas being separated by a common area (17d).

5. Device as claimed in claim 4, **characterised in that** common area (17d) is shaped so that the two end areas (17b) and (17c) are arranged in alignment and delimit two parallel overlapping wings that correspond to in-line connection of the panels.

6. Device as claimed in claim 4, **characterised in that** common area (17d) is shaped so that the two end areas (17b) and (17c) are arranged at an angle and delimit two angular overlapping wings that correspond to angular connection of the panels.

7. Device as claimed in claim 1, **characterised in that** connection profiles (14) have two parallel overlapping wings (14a) capable of gripping the section of the panels, said profiles having connecting shapes (14b) capable of cooperating with matching shapes (18a) of intermediate connector (18).

8. Device as claimed in claim 7, **characterised in that** intermediate connector (18) is shaped to allow in-line or angular connection of adjacent panels.

9. Device as claimed in any of claims 1 to 8, **characterised in that**, after assembly, the upper parts of the panels are held by a metal profile that sits astride the section of said panels.

10. Device as claimed in claim 1, **characterised in that** the panels are flat and capable of being deformed, said panels being fitted with deformable rigidity elements (2) so that they can be held in the desired curved position resulting from deformation of said elements (2).

11. Device as claimed in claim 10, **characterised in that** it comprises two juxtaposed panels (1) and (3), deformable rigidity elements (2) being fixed between the panels parallel to each other and horizontally.

12. Device as claimed in claim 10, **characterised in that** each panel (1) and (3) consists of a vertical assembly of wooden plates, the vertical edges of which have, two by two, matching connecting shapes capable of allowing articulation.

13. Device as claimed in claim 10, **characterised in that** one of the panels (1) consists of a vertical assembly of wooden plates, the vertical edges of which have, two by two, matching connecting shapes capable of allowing articulation, the other panel (3) being made of a semi-rigid material so that it can be deformed.

14. Device as claimed in claim 10, **characterised in that** deformable rigidity elements (2) are in the form of strips or bars that extend over the entire length of the panel (1), (3), (5), the ends of said elements protruding and being shaped like hinges or loops (2a) in order to allow articulated connection of several adjacent panels in combination with a rod.

15. Device as claimed in any of claims 1 to 10, **characterised in that** connection of the various panels forms a closed structure capable of acting as a pool, especially a swimming pool, the upper straight edges of said panels cooperating with elements (7) that act as a sundeck and, if applicable, are used for fastening a waterproof liner.

## Patentansprüche

1. Vorrichtung zum Aufbau offener oder geschlossener Strukturen für die ebenerdige Aufstellung am Boden, bestehend aus:
- flachen Platten (P), die aus zusammengefügten Holzlatten (12) aufgebaut sind und
- an denen an den senkrechten Stirnkanten Verbindungsprofile (14), (17) zu den gerade oder in einem bestimmten Winkel anschließenden Nachbarplatten aufgesetzt sind,
**dadurch gekennzeichnet, dass** die Latten (12) mit Versteifungseinsätzen versehen sind, bestehend aus einem Metallprofil (15) mit zwei senkrechten, parallelen Schenkelflächen (15a), (15b), die über einen Stegkörper (15c) dazwischen starr zusammengehalten werden, wobei das besagte Profil zwischen den nebeneinander liegenden Innenseiten der Latten (12) über die gesamte Lattenlänge angeordnet ist und der Abstand zwischen den Schenkelflächen (15a) und (15b) genau der Stärke der Latten entspricht.

2. Vorrichtung nach Anspruch 1, **dadurch gekennzeichnet, dass** der dazwischen liegende Stegkörper (15c) hohl ist und innen ein Verstärkungselement (16) aufnehmen kann.

3. Vorrichtung nach Anspruch 2, **dadurch gekennzeichnet, dass** die Verstärkungselemente (16) an jedem Ende über die Latten hinausragen und dort Verbindungsformen (16a) aufweisen, die mit dazu passenden Formen (17a) an den Verbindungsprofilen (17) der benachbarten Platten zusammenwirken.

4. Vorrichtung nach Anspruch 3, **dadurch gekennzeichnet, dass** die Verbindungsprofile (17) zwei Stirnflächen (17b) und (17c) jeweils mit dazu passenden Verbindungsformen (17a) begrenzen, die mit den überstchenden Enden der Verstärkungselemente zusammenwirken, wobei die besagten Stirnflächen durch einen gemeinsamen Bereich (17d) getrennt sind.

5. Vorrichtung nach Anspruch 4, **dadurch gekennzeichnet, dass** der gemeinsame Bereich (17d) so profiliert ist, dass die beiden Stirnflächen (17b) und (17c) in gerader Flucht zueinander stehen und zwei parallele Decklaschen begrenzen, so dass die Platten gerade zusammengesteckt werden können.

6. Vorrichtung nach Anspruch 4, **dadurch gekennzeichnet, dass** der gemeinsame Bereich (17d) so profiliert ist, dass die beiden Stirnflächen (17b) und (17c) in einem Winkel zueinander stehen und zwei parallele Decklaschen begrenzen, so dass die Platten im jeweiligen Winkel zusammengesteckt werden können.

7. Vorrichtung nach Anspruch 1, **dadurch gekennzeichnet, dass** die Verbindungsprofile (14) passend zum Umfassen des Plattenquerschnitts zwei parallele Decklaschen (14a) aufweisen, wobei die besagten Profile entsprechende Verbindungsformen (14b) aufweisen, die mit dazu passenden Verbindungsformen (18a) eines dazwischen liegenden Verbindungsstücks (18) zusammenwirken.

8. Vorrichtung nach Anspruch 7, **dadurch gekennzeichnet, dass** das dazwischen liegende Verbindungselement (18) so profiliert ist, dass nebeneinander liegende Platten gerade oder in einem bestimmten Winkel miteinander verbunden werden können.

9. Vorrichtung nach einem beliebigen Anspruch 1 - 8, **dadurch gekennzeichnet, dass** die Platten nach dem Zusammenstecken im oberen Teil in ein den Querschnitt überlappendes Metallprofil eingepasst sind.

10. Vorrichtung nach Anspruch 1, **dadurch gekennzeichnet, dass** die Platten flach und verformbar sind, wobei die besagten Platten mit verformbaren Versteifungselementen (2) ausgestattet sind, um sie nach der Verformung der besagten Elemente (2) in der gewünschten Krümmung zu halten.

11. Vorrichtung nach Anspruch 10, **dadurch gekennzeichnet, dass** sie aus zwei nebeneinander liegenden Platten (1) und (3) besteht, wobei die verformbaren Versteifungselemente (2) zwischen den Platten parallel und waagrecht angebracht sind.

12. Vorrichtung nach Anspruch 10, **dadurch gekennzeichnet, dass** jede Platte (1) und (3) aus senkrecht gefügten Holzlatten mit paarweise zusammenpassenden Verbindungsprofilen an den Längskanten besteht, so dass sie aneinander angelenkt werden können.

13. Vorrichtung nach Anspruch 10, **dadurch gekennzeichnet, dass** eine der Platten (1) aus senkrecht gefügten Holzlatten mit paarweise zusammenpassenden Verbindungsprofilen an den Längskanten besteht, so dass sie aneinander angelenkt werden können, wobei die andere Platte (3) in einem halbstarren Werkstoff ausgeführt ist und sich verformen lässt.

14. Vorrichtung nach Anspruch 10, **dadurch gekennzeichnet, dass** die verformbaren Versteifungselemente (2) als über die gesamte Plattenlänge (1), (3), (5) verlaufende Bänder oder Stangen ausgebildet sind, wobei die besagten Elemente an den Enden überstehen und Profile in Form von Scharnieren oder Ösen (2a) aufweisen, mit denen mehrere benachbarte Platten im Zusammenwirken mit einem Stab aneinander angelenkt werden können.

15. Vorrichtung nach einem beliebigen Anspruch 1 - 10,
**dadurch gekennzeichnet, dass** die zusammengesteckten Platten eine geschlossene Struktur bilden, die als Aufnahmebecken insbesondere für Swimming-Pools geeignet ist, wobei die geraden Oberkanten der besagten Platten mit Elementen (7) zusammenwirken, die als Pooleinfassung und gegebenenfalls zum Einhängen einer wasserdichten Textilbespannung in Frage kommen.
